# EUROPÄISCHE PATENTSCHRIFT

(11) **EP 0 104 441 B1**
(45) Veröffentlichungstag und Bekanntmachung des Hinweises auf die Patenterteilung: **18.06.1986**
(21) Anmeldenummer: 83108340.7
(22) Anmeldetag: 24.08.1983
(51) Int. Cl.: E01C 23/04

(54) **Dübel-Setzgerät**
Insertion device
Dispositif pour l'insertion de goujons

(30) Priorität: 27.08.1982 DE 3232021
(43) Veröffentlichungstag der Anmeldung: 04.04.1984
(73) Patentinhaber: Heilit & Woerner Bau-AG, D-81677 München (DE)
(72) Erfinder: Schulte, Richard, Dipl.-Ing., D-8000 München 71 (DE)
(74) Vertreter: Weickmann, Heinrich, Dipl.-Ing.

## Beschreibung

Die Erfindung betrifft ein Dübelsetzgerät zum Einbau horizontaler Dübel beim Herstellen einer Betonfahrbahndecke, umfassend einen horizontalen Träger, welcher über mindestens zwei Stützenparallelogramme mit einem Rahmen des Dübel-Setzgerätes verbunden ist, mehrere am Träger nebeneinander befestigte Dübel-Halterungen, eine Absenk- und Anhebeeinrichtung zur Bewegung des Trägers zwischen einer oberen Endstellung, der Bestückungsstellung, und einer unteren Endstellung, der Dübel-Einbaustellung sowie an den Träger oder die Dübelhalterungen angreifende Rüttelantriebe.

Ein derartiges Dübel-Setzgerät ist bekannt (EP-A1-0 051 885). Ein mit Dübel-Halterungen 18 versehener Träger 5 ist hierbei mit Hilfe einer Bewegungseinrichtung 6 zwischen einer Bestückungsposition (Fig. 3) und einer Einbauposition (Fig. 4) relativ zu einer Rahmenkonstruktion 4, 7 in vertikaler Richtung bewegbar. Die Rahmenkonstruktion 4, 7 ist parallelogrammartig (Stangen 12) am Rahmen 3, 9 des Dübei-Setzgeräts gelagert. Die Parallelogramm-Führung ermöglicht es, daß der Träger beim Dübelsetzen momentan hinter dem kontinuierlich fortbewegten Rahmen zurückbleibt unter Beibehaltung seiner Raumorientierung. Ein Verschwenken des Trägers 5 um eine horizontale Achse ist aufgrund der Rahmenkonstruktion 4, 7 ausgeschlossen. Beim Bestücken des Dübel-Setzgeräts mit neuen Dübeln 1 müssen diese also von unten her in die Dübel-Halterungen 18 eingesetzt werden.

Die Aufgabe der Erfindung liegt demgegenüber darin, ein Dübel-Setzgerät der eingangs genannten Art bereitzustellen, welches bei einfachem Aufbau eine vereinfachte Bestückung zuläßt.

Die Aufgabe wird dadurch gelöst, daß ein Doppelarmlenker an der Absenk- und Anhebeeinrichtung angelenkt ist, daß eine der beiden Stützen des Stützenparallelogramms einenends am Träger und anderenends an der Anhebe- und Absenkeinrichtung im Bereich des Doppelarmlenker-Gelenks (Schwenkachse) angelenkt ist, daß die andere Stütze einenends am Träger und anderenends an einem der beiden Arme des Doppelarmlenkers angelenkt ist, und daß eine an den anderen Arm angreifende Verstelleinrichtung zum Verschwenken des Doppelarmlenkers und damit des Trägers vorgesehen ist. Durch Verschwenken des Doppelarmhebels erreicht man eine entsprechende Verschwenkung des Trägers 16 um eine horizontale Achse (Stellung 16' in Fig. 1), so daß nun die Dübel bequem vom Zugfahrzeug aus seitlich in die Dübel-Halterungen eingesetzt werden können. Die Konstruktion vereinfacht sich; da der Träger am Stützenparallelogramm hängt, so daß die entsprechende Rahmenkonstruktion nach dem Stande der Technik entfallen kann.

Bevorzugte Weiterbildungen der Erfindung sind in den Unteransprüchen angegeben.

Die Erfindung wird im folgenden anhand der Zeichnung an einem bevorzugten Ausführungsbeispiel erläutert.

Es zeigt :
Figur 1 eine teilweise geschnittene, vereinfachte Seitensicht eines erfindungsgemäßen Dübelsetzgeräts als Teil eines im übrigen nicht dargestellten Gleitschalungsfertigers ;
Figur 2 eine vereinfachte perspektivische Ansicht einer Haltezange des Dübelsetzgeräts gemäß Fig. 1 (Pfeil II in Fig. 1) ;
Figur 3 eine erfindungsgemäße Ausführungsform eines Standfußes ; und
Figur 4 den prinzipiellen Querschnitt einer Straßendecke im Bereich eines Dübels.

Das in Fig. 1 allgemein mit 10 bezeichnete Dübelsetzgerät bildet einen Teil eines im übrigen nicht dargestellten Gleitschalungsfertigers, der seinem prinzipiellen Aufbau nach beispielsweise in der DE-OS 30 32 495 beschrieben ist. Das Dübelsetzgerät 10 ist am hinteren Ende des sich in Richtung A (in Fig. 1 nach links) fortbewegenden Gleitschaltungsfertigers vorgesehen. In Fig. 1 ist mit unterbrochener Linie eine Raupe 12 angedeutet, die entweder auf dem Planum 14 läuft oder auf seitlich vorgesehenen Hilfsbanketten oder Schienen.

Ein wesentlicher Teil des Dübelsetzgeräts 10 ist ein kastenförmiger, quer zur Fahrtrichtung verlaufender Träger 16, an welchem eine Reihe von Haltezangen 18 nebeneinander angeordnet sind, von denen eine in Fig. 2 schematisch dargestellt ist. Der Träger 16 ist an seinen beiden Enden jeweils über ein Stützenparallelogramm 20 an einem Ende eines Schwenkarms 22 gehaltert, dessen anderes Ende jeweils an einer vertikalen Tragsäule 24 angelenkt ist. Die beiden Säulen 24 sind an einem Rahmen 26 des Dübelsetzgeräts starr befestigt. Sowohl das Stützenparallelogramm 20 als auch der Schwenkarm 22 (an beiden Enden des Trägers 16) schwenken in einer vertikalen, zur Fahrtrichtung A parallelen Ebene.

An den Schwenkarm 22 greift ein doppelt wirkender Hydraulikzylinder 28 an, welcher sich am Rahmen 26 abstützt. Durch entsprechende Betätigung des Hydraulikzylinders 28 verschwenkt der Schwenkarm 22 aus seiner in Fig. 1 dargestellten horizontalen Ausgangsstellung entweder nach unten in eine nicht dargestellte untere Endstellung oder in eine mit unterbrochener Linie angedeutete obere Endstellung 22'.

Das Stützenparallelogramm 20 besteht aus zwei Stützen 20a und 20b. Die Stütze 20a ist an ihrem oberen Ende unmittelbar am Schwenkarm 22 angelenkt und an ihrem unteren Ende an einem Lagerbock 16a an einer Seite (in Fig. 1 der Oberseite) des Trägers 16. Die andere Stütze 20b ist mit ihrem unteren Ende an einem Lagerbock 16b an einer sich anschließenden Seite des Trägers 16 (in Fig. 1 die linke, vertikale Seite) angelenkt. Das obere Ende der Stütze 20b ist an einem Arm 30a eines abgeknickten Doppelarmlenkers 30 gelenkig angebracht, welcher im Bereich des Knickes am Schwenkarm 22 angelenkt ist mit einer Schwenkachse 32, die mit der Schwenkachse der Stütze 20a zusammenfällt. Der andere Arme 30b des Doppelarmlenkers 30 ist über eine Verstellstange 34 mit einem Arm 36a eines zweiten geknickten Doppelarmlenkers 36 verbunden. Dieser Lenker 36 ist an der Tragsäule 24 angelenkt, wobei die Schwenkachse 38 mit der Schwenkachse des Schwenkarms 22 an der Tragsäule 24 zusammenfällt. An den anderen Arm 36b des Lenkers 36 greift ein zweiter doppelt wirkender Hydraulikzylinder 40 an, der sich an einem Vorsprung 42 der Tragsäule 24 abstützt. Die beiden Lenker 30 und 36 schwenken also in einer gemeinsamen vertikalen Ebene parallel zur Richtung A; die Verstellstange 34 bildet eine starre Kopplung zwischen beiden Lenkern 32 und 36. Während des Betriebes nimmt der Lenker 36 zwei Endstellungen ein, die in Fig. 1 mit durchgezogener Linie dargestellte Normalstellung sowie die mit unterbrochener Linie angedeutete Endstellung 36', die im folgenden Bestückungsstellung genannt wird.

Die vorstehend beschriebene Art der Halterung des Trägers 16 über das Stützenparallelogramm 20 und den Schwenkarm 22 unter Verwendung zweier Lenker 32 und 36 und einer Verstellstange 34 ermöglicht es zum einen, daß sich der Träger 16 bei unbewegtem Schwenkarm 22 und unbewegten Lenkern 30 und 36 relativ zum Rahmen 26 bewegt, wobei sich seine Winkelorientierung im Raum aufgrund des Stützenparallelogramms 20 nicht ändert. Wie im nachfolgenden noch näher erläutert werden wird, kann der Träger 16 während des Absenkvorgangs bezüglich des Planums 14 ortsfest sein, währenddessen der Gleitschalungsfertiger kontinuierlich in Richtung A weiter fährt. Mit zunehmendem Abstand a zwischen Träger 16 und Rahmen 26 verschwenken die den Träger 16 haltenden Stützen 20a und 20b um die Böcke 16a und 16b des Trägers 16 (im Gegenuhrzeigersinn der Fig. 1). In Fig.1 ist mit strichpunktierten Linien eine derartige relative Position 16" des Trägers 16 gegenüber dem Rahmen 26 angedeutet.

Durch entsprechende Betätigung des Hydraulikzylinders 28 läßt sich der Arm 22 zum Einsenken von mit Standfüßen 44 versehene Dübeln 46 in eine Betonschicht 48 oberhalb des Planums 14 einsetzen. Hierzu wird der Arm 22 allmählich in seine untere Endstellung gesenkt.

Wird in der oberen Endstellung 22' des Schwenkarms 22 durch entsprechende Betätigung des Hydraulikzylinders 40 der Lenker 36 in seine Bestückungsstellung 36' verschwenkt, so schwenkt dementsprechend der Lenker 30 in die Stellung 30'. Dies hat zur Folge, daß der Träger 16 derart verschwenkt wird, daß er neben einer geringfügigen Verlagerung eine Drehung um seine Längsachse um einen Winkel von etwa 95° (im Uhrzeigersinn der Fig. 1) erfährt. In dieser mit Bestückungsstellung 16' bezeichneten Stellung des Trägers 16 werden die Dübel 46 in das Dübelsetzgerät 10 von Hand eingesetzt, wie im nachfolgenden noch erläutert werden wird.

Der prinzipielle Aufbau der Haltezangen 18 geht aus den Fig. 1 und 2 hervor. Man erkennt, daß an zwei gegenüberliegenden Seiten des Trägers 16 an diesen Blechlaschen 50 angeschweißt sind, welche in der gleichen Richtung über eine dazwischenliegende Trägerseite vorkragen. Unter Zwischenlage jeweils eines Gummielements 52 sind an den Laschen 50 Haltelaschen 54 der Zange 18 befestigt. Die Laschen 54 sind in Richtung senkrecht zur Trägerlängsachse 58 länglich ausgebildet und an ihrem vom Träger 16 entfernten Ende mit einer dem Durchmesser des stabförmig-zylindrischen Dübels 46 angepaßten Aufnahmenut 60 versehen. Die beiden Nuten 60 fluchten miteinander. In geringem Abstand von den Nuten 60 nach einwärts versetzt, sind die beiden Laschen 54 an die beiden Enden eines Bolzens 56 angeschweißt. In Verlängerung dieses Bolzens 56 ist an die andere Seite (in Fig. 2 die Unterseite) einer der beiden Laschen 54 (in Fig. 2 der unteren Lasche) ein Bolzenstück 62 angeschweißt, welches wiederum an seinem freien Ende mit einer Stirnplatte 64 verschweißt ist. Die Stirnplatte 64 ragt soweit über die beiden Laschen 54 vor, daß ein in die Nuten 60 eingelegter Dübel 46 bis zur stirnseitigen Berührung mit der Platte 64 an diese herangeschoben werden kann. An der in Fig. 2 oberen Lasche 54 ist wiederum ein Bolzenstück 66 in Verlängerung des Bolzens 56 angeschweißt. Dieses dient als Drehlagerbock für eine Schwenkplatte 68 mit zur Trägerachse 58 paralleler Schwenkachse. Hierzu ist die Platte 68 mit nach unten U-förmig abstehenden Lappen 69a versehen, die das Bolzenstück 66 an zwei gegenüberliegenden Seiten umfassen. Zum Verschwenken der Platte 68 gegenüber den Teilen 54, 56, 62, 64 ist ein doppelt wirkender Hydraulikzylinder 70 (siehe Fig. 1) vorgesehen, der sich zum einen am trägernahen Ende der Platte 68 abstützt und zum anderen an der unteren Lasche 54. Zur Vereinfachung der Darstellung ist anstelle des Hydraulikzylinders in Fig. lediglich ein Doppelpfeil C eingezeichnet, der. eine Kraftlinie symbolisiert. Aus Raumgründen greift der Zylinder 70 an seitliche Auskragungen 54a und 68b der unteren Lasche 54 bzw. der Platte 66 an. Um Gewicht zu sparen, kann zwischen dem Hydraulikzylinder 70 und beispielsweise der unteren Auskragung 54a ein in Zylinderrichtung verlaufender Abstandskörper 71 vorgesehen sein. Aus Fig. 1 ist ersichtlich, daß bei einer entsprechenden Betätigung des Hydraulikzylinders 70 die Platte 68 in Richtung des Doppelpfeils D hin- und herverschwenkt werden kann.

Im folgenden wird die Betriebsweise des vorstehend beschriebenen Dübelsetzgeräts 10 erläutert :
Auf dem vorbereitetem Planum 14 wird mit Hilfe des vorderen, nicht dargestellten Teils des Gleitschalungsfertigers eine Betonschicht 48 des Oberbaus hergestellt, wobei beim sogenannten " Einbau von vorne _{"} das Einbaumaterial z. B. mittels Lastwagen vor den Gleitschalungsfertiger abgeworfen werden kann. Ein hin und her bewegbarer Verteiler an der Front des Gleitschalungsfertigers sorgt für eine gleichmäßige Verteilung des Einbaumaterials über die gesamte Fahrbahnbreite. Ein anschließend angeordneter Vorabstreifer dosiert das Einbaumaterial in den nächstfolgenden Abschnitt in welchem sich Rüttlerflaschen befinden, die das Einbaumaterial flüssig machen und dabei verdichten. Anschließend gelangt das Einbaumaterial unter eine horizontale Druckplatte, die eine obere Gleitschalung darstellt. Nun folgt zum hinteren Ende des Gleitschalungsfertigers hin das Dübelsetzgerät 10 gemäß Fig. 1. In der in Fig. mit unterbrochener Umrißlinie angedeuteten Bestückungsstellung 16' des Trägers 16 (Arm 22 in seiner oberen Endstellung 22' ; Lenker 36 in seiner Bestückungsstellung 36') werden die vorgesehenen Dübel 46 in die Zangen 18 eingesetzt. Hierzu sind die jeweiligen Schwenkplatten 68 durch entsprechendes Einziehen des Kolbens des doppelt wirkenden Hydraulikzylinders 70 zurückgeschwenkt (in Richtung E in Fig. 1). Die Dübel 46 können daher von den Platten 64, 68 ungehindert in die beiden Nuten 60 der jeweiligen Zange 18 eingesetzt werden. In seiner Bestückungsstellung 16' ist der Träger 16 soweit zurückgeschwenkt, daß die Dübel 46 in den Nuten 60 bleiben unter Anschlag an der unteren Platte 64, wenn man sie losläßt. Im Falle der Verwendung relativ schwerer Standfüße 44 bedeutet dies, daß der Träger 16 in einer Bestückungsstellung 16' noch weiter in Richtung des Uhrzeigersinns gemäß Fig.1 verschwenkt ist. Die Standfüße 44 des in die Nuten 60 eingesteckten Dübels 46 müssen vom Träger 16 wegweisen also radial nach außen in bezug auf die Trägerachse 58 verlaufen. Um diese Orientierung sowohl beim Bestücken als auch beim anschließenden Einrütteln in die Schicht 48 sicherzustellen, können seitliche Anschlagsleisten 74 an jeder Zange 18 vorgesehen sein. In Fig. 2 ist strichliert eine zur Richtung des Bolzens 56 parallele, seitlich und vom Träger 16 weg versetzt angeordnete Anschlagsleiste 74 angedeutet, welche über einen Knickarm 76 am Bolzen 64 angebracht ist (siehe auch Fig. 1 rechts unten). Eine weitere derartige in Fig. 2 nicht dargestellte Anschlagsleiste 74 befindet sich auf der in Fig. rechten Seite der Zange 18 in symetrischer Anordnung zur dargestellten Leiste 74 in bezug auf die zur Trägerachse 58 senkrechte, die Längsrichtung des Bolzens 56 enthaltenden Mittelebene der Zange 18.

Nachdem sämtliche Dübel 46 samt Standfüßen 44 in die offenen Zangen 18 eingelegt worden sind, werden die Zangen 18 durch entsprechende Betätigung der Hydraulikkolben 70 geschlossen. Nunmehr drücken beide Platten 64 und 66 an die Stirnenden der Dübel 46, wodurch die Dübel zuverlässig festgehalten werden.

Die Bestückung kann jedoch bei aufsteckbaren Standfüßen 44 z. B. bei Standfüßen gemäß Fig. 3 derart erfolgen, daß man zuerst die Dübel ohne Standfüße in die Nuten 60 einsetzt, sodann die Zangen 18 schließt und erst dann die Standfüße aufsteckt.

Der auf diese Weise mit Dübeln bestückte Träger 18 wird nunmehr in seine in Fig. mit durchgezogener Linie dargestellte Ausgangsstellung gebracht, in der die Dübel 46 sich knapp oberhalb der Betonschicht 48 befinden und die Standfüße 44 bereits ihre richtige Orientierung einnehmen. Um diese Ausgangsstellung zu erreichen muß lediglich der Hydraulikzylinder 40 in seine Normalstellung mit eingezogener Kolbenstange gebracht werden, wodurch der Träger 16 im Gegenuhrzeigersinne verschwenkt und die Dübel 46 eine horizontale Position unterhalb des Trägers 16 einnehmen. Ferner ist der Schwenkarm 22 in seine Ausgangsstellung zurückzuführen. Das Dübelsetzgerät 10 ist nunmehr bereit zum Einsetzen von Dübeln 46. Sobald eine durch seitliche Markierungen kenntliche Stelle der Fahrbahn erreicht ist, an welcher später eine Nut in die fertige Fahrbahn eingefräst werden soll, senkt der Hydraulikzylinder 28 den Arm 22 ab, so daß die Dübel 46 mit den Füßen 44 voraus in die noch nicht verfestigte Schicht 48 eintauchen. In den Fig. nicht dargestellte Rüttelantriebe, welche entweder an den Träger 16 oder an die Zangen 18 angreifen, setzen die Zangen 18 und damit die Dübel 46 in Rüttelbewegung, woraufhin der diese umgebende Beton fließend wird und einem weiteren Eindringen der Dübel 46 keinen größeren Widerstand entgegensetzt. Zur Fixierung des Trägers 16 in der vorgesehenen Position genau oberhalb der zukünftigen Fuge können an beiden Trägerenden jeweils Standfüße ausgefahren werden, sie sich an den Seitenstreifen beidseits der fertiggestellten Schicht 48 mit gleichbleibender Kraft während des Absenkens des Trägers 16 abstützen. Währenddessen bewegt sich der Gleitschalungsfertiger kontinuierlich weiter, sodaß der Abstand a gemäß Fig. 1 zwischen Rahmen 26 und Träger 16 unter entsprechendem Verschwenken der Stützen 20a, 20b zunimmt. Vom Hydraulikzylinder 28 wird dabei der Schwenkarm 22 kontinuierlich nach unten gezogen. Sobald die Standfüße 44 das Planum 14 erreicht haben, werden die Haltezangen 18 geöffnet und der Schwenkarm 22 nach oben geschwenkt, woraufhin der Träger 16 in seine Ausgangsstellung zurückpendelt. Zur Vorbereitung der nächsten Dübelreihe wird der Träger 16 in seine Bestückungsstellung 16' hochgeschwenkt, woraufhin sich vorstehend beschriebener Vorgang wiederholt.

Auf die mit Dübeln versehene untere Schicht 48 wird in einem anschließenden Fertigungsvorgang eine obere Betonschicht 80 aufgebracht. Bei einer Dicke b der unteren Schicht von etwa 14 cm und einer Dicke c der oberen Schicht 80 von etwa 6 cm werden die Dübel 46 in einer Höhe h von etwa 10 cm oberhalb des Planums 14 eingebaut. Die Dübel 46 bestehen aus Stahlstäben einer Länge von etwa 50 mm und einem Durchmesser von etwa 25 mm, welche mit einer 1 mm starken Bitumen- oder Kunststoffschicht umhüllt sind. Nach der Fertigstellung der Betondecke wird die in Fig. 4 mit unterbrochener Linie angedeutete Fuge 84 bis zu einer Tiefe d von etwa 7 cm in die Decke eingefräst. Die etwa 6 bis 8 mm breite Fuge 84 verläuft im Bereich der Längenmitte der in Querrichtung der Fahrbahn nebeneinander angeordneten, zur Fahrbahnrichtung parallelen Dübei 46. Die Standfüße 44 können aus dreibeinähnlichen Drahtkonstruktionen bestehen, die an den jeweiligen Dübel 46 angeklemmt werden. Fig. 3 zeigt eine weitere bevorzugte Ausführungsform eines Standfußes 44', welche aus einem einzigen Stück Draht gebogen ist und zwar insbesondere dadurch, daß man den Draht als erstes U-förmig abbiegt mit einem kurzen Mittelschenkel 86 und zwei langen Seitenschenkeln 88 und anschließend die Seitenschenkel in gleicher Weise in zwei zueinander parallelen zum Mittelschenkel 86 senkrechten Ebenen ein zweites Mal U-förmig abbiegt (siehe Fig. 3). Die beiden Mittelteile 90 der beiden Seitenschenkel-U-Formen werden ferner im Bereich ihrer Längenmitte jeweils mit einer Einbuchtung 92 versehen, die nach aussen hin öffnet. Wie Fig. 3 zeigt, kann der zylinderische Dübel 46 gleichzeitig in beide Einbuchtungen 92 gedrückt werden, die dann den Dübel 46 klemmend festhalten. Der Mittelschenkel 86 sowie die beiden umgebogenen freien Enden der Seitenschenkel 88 stehen auf dem Untergrund z. B. auf dem Planum 14. Der Standfuß 44' kann problemlos auf den von der geschlossenen Zange 18 gehaltenen Dübel 46 aufgesteckt werden. Die Anschlagsleisten 74 sind dabei nicht hinderlich, da die Aufsteckbewegung in zur Trägerachse 58 radialer Richtung erfolgt.

Die mit den Standfüßen versehenen Dübel können in der vorstehend beschriebenen Art und Weise auch bei der Fertigung von Straßendecken in einlagiger Bauweise eingesetzt werden. Hierbei empfiehlt es sich, die einzige Betonschicht vor dem Einsetzen der Dübel vorzuverdichten, insbesondere durch entsprechende Rüttelbehandlung, damit sichergestellt ist, daß beim anschließenden Glätten der einzigen Tragschicht durch Rüttelbohlen, Rüttelflaschen oder dergl. die auf den Stanfüßen ruhenden Dübel nicht umgeworfen werden.

## Patentansprüche

1. Dübel-Setzgerät zum Einbau horizontaler Dübel beim Herstellen einer Betonfahrbahndecke, umfassend
einen horizontalen Träger (16), welcher über mindestens zwei Stützenparallelogramme (20) mit einem Rahmen (26) des Dübel-Setzgerätes (10) verbunden ist,
mehrere am Träger (16) nebeneinander befestigte Dübel-Halterungen (18),
eine Absenk- und Anhebeeinrichtung (22, 28) zur Bewegung des Trägers (16) zwischen einer oberen Endstellung, der Bestückungsstellung, und einer unteren Endstellung, der Dübel-Einbaustellung,
an den Träger (16) oder die Dübel-Halterungen (18) angreifende Rüttelantriebe,
dadurch gekennzeichnet, daß ein Doppelarmlenker (30) an der Absenk- und Anhebeeinrichtung (22, 28) angelenkt ist, daß eine der beiden Stützen (20a, 20b) des Stützenparallelogramms (20) einenends am Träger (16) und anderenends an der Absenk- und Anhebeeinrichtung (22, 28) im Bereich des Doppelarmlenker-Gelenks (Schwenkachse 32) angelenkt ist, daß die andere Stütze (20b) einenends am Träger (16) und anderenends an einem der beiden Arme (30a, 30b) des Doppelarmlenkers (30) angelenkt ist, und daß eine an den anderen Arm (30b) angreifende Verstelleinrichtung (34, 36, 40) zum Verschwenken des Doppelarmlenkers (30) und damit des Trägers (16) vorgesehen ist.

2. Dübel-Setzgerät nach Anspruch 1, dadurch gekennzeichnet, daß an den anderen Arm (30b) eine vorzugsweise hydraulisch verstellbare Verstellstange (34) gelenkig angreift.

3. Dübel-Setzgerät nach Anspruch 2, dadurch gekennzeichnet, daß ein zweiter Doppelarmlenker (30) vorgesehen ist, welcher am Rahmen (26) angelenkt ist, wobei einer seiner beiden Arme (36a, 36b) mit der Verstellstange (34) und der andere Arm (36b) mit einem Verstellmotor, vorzugsweise einem Hydraulik-Zylinder (40), gelenkig verbunden ist, und daß der erste Doppelarmlenker (30) am freien Ende eines am Rahmen (26) im Bereich des Doppelarmlenker-Gelenks (Achse 38) angelenkten Schwenkarms (22) angelenkt ist.

4. Dübel-Setzgerät nach einem der vorhergehenden Ansprüche, dadurch gekennzeichnet, daß die D.übel-Halterungen von vorzugsweise pneumatisch betätigbaren Haltezangen (18) gebildet sind.

5. Dübel-Setzgerät nach einem der vorhergehenden Ansprüche, gekennzeichnet durch mehrere am horizontalen Träger (16) nebeneinander angeordnete elastisch federnd gelagerte Dübel-Halterungen (18).

6. Dübel-Setzgerät nach einem der vorhergehenden, Ansprüche, dadurch gekennzeichnet, daß im Bereich der Dübei-Haltefung (18) wenigstens ein Anschlagselement (74) für einen am Dübel (46) angebrachten Standfuß (44) vorgesehen ist.

## Claims

1. Dowel placer for installing horizontal dowels when producing a concrete carriageway, comprising
a horizontal carrier (16) connected by at least two parallelogram braces (20) to a frame (26) of the dowel placer (10),
a plurality of dowel holders (18) fixed one beside another on the carrier (16),
a raising and lowering means (22, 28) for moving the carrier (16) between an extreme top position, the charging position and an extreme bottom position, the dowel inserting position ;
riddling drives which engage the carrier (16) or the dowel holders (18),
characterized in that a double arm link (30) is articulated on the raising and lowering means (.22, 28) and is that one of the two supports (20a, 20b) of the parallelogram support arrangement (20) is articulated at one end on the carrier (16) and at the other on the raising and lowering means (22, 28) in the region of the double arm link (pivoting spindle 32) and in that the other support (20b) is articulated at one end on the carrier (16) and at the other on one of the two arms (30a, 30b) of the double arm link (30) and in that an adjusting means (34, 36, 40) engaging the other arm (30b) is provided for pivoting the double arm link (30) and thus the carrier (16).

2. Dowel placer according to Claim 1, characterized in that the other arm (30b) is articulatingly engaged by a preferably hydraulically adjustable adjusting rod (34).

3. Dowel placer according to Claim 2, characterized in that a second double arm link (30) is provided which is articulated on the frame (26), one of its two arms (36a, 36b) being articulatingly connected to the adjusting rod (34) while the other arm (36b) is articulatingly connected to an adjusting motor, preferably a hydraulic ram (40), and in that the first double arm link (30) is articulated on the free end of a pivot arm (22) articulated on the frame (26) in the region of the double arm link spindle (38).

4. Dowel placer according to one of the preceding Claims, characterized in that the dowel holders are constituted by preferably pneumatically operable holding grippers (18).

5. Dowel placer according to one of the preceding Claims, characterized by a plurality of resiliently mounted dowel holders (18) disposed one beside another on the horizontal carrier (16).

6. Dowel placer according to one of the preceding Claims, characterized in that in the region of the dowel holder (18) there is at least one abutment element (74) for a foot (44) provided on the dowel (46).

## Revendications

1. Goujonneuse pour la mise en place de goujons horizontaux lors de la réalisation d'un revêtement de chaussée en béton, comprenant :
une poutre horizontale (16), qui est assemblée par l'intermédiaire d'au moins deux parallélogrammes de support (20) à un châssis (26) de la goujonneuse (10),
plusieurs organes (18) de maintien des goujons, disposés les uns à côté des autres sur la poutre (16),
un dispositif d'abaissement et de levage (22, 28) pour déplacer la poutre (16) entre une position finale supérieure (position d'équipement) et une position finale inférieure (position de mise en place des goujons),
des vibreurs agissant sur la poutre (16) ou sur les organes (18) de maintien des goujons,
caractérisée par le fait qu'un guide à deux bras (30) est articulé au dispositif d'abaissement et de levage (22, 28), qu'un des deux montants (20a, 20b) du parallélogramme de support (20) est articulé à une extrémité à la poutre (16) et à l'autre extrémité au dispositif d'abaissement et de levage (22, 28), au niveau de l'articulation du guide à deux bras (axe de pivotement 32), que l'autre montant (20b) est articulé à une extrémité à la poutre (16) et à l'autre extrémité à un des bras (30a, 30b) du guide à deux bras (30), et qu'il est prévu, afin de faire pivoter le guide à deux bras (30) et par suite la poutre (16), un dispositif de déplacement (34, 36, 40) agissant sur l'autre bras (30b).

2. Goujonneuse selon la revendication 1, caractérisée par le fait qu'une tringle de déplacement (34), de préférence à déplacement hydraulique, est articulée à l'autre bras (30b).

3. Goujonneuse selon la revendication 2, caractérisée par le fait qu'il est prévu un deuxième guide à deux bras (36) articulé au châssis (26), dont un des bras (36a, 36b) est articulé à la tringle de déplacement (34) et l'autre bras (36b) à un servo-moteur, constitué de préférence par un vérin hydraulique (40), et que le premier guide à deux bras (30) est articulé à l'extrémité libre d'un bras pivotant (22) articulé au châssis (26) au niveau de l'articulation (axe 38) du deuxième guide à deux bras.

4. Goujonneuse selon l'une quelconque des revendications précédentes, caractérisée par le fait que les organes de maintien des goujons sont des pinces de maintien (18), de préférence à actionnement pneumatique.

5. Goujonneuse selon l'une quelconque des revendications précédentes, caractérisée par la présence de plusieurs organes (18) de maintien des goujons, montés élastiquement. les uns à côté des autres sur la poutre horizontale (16).

6. Goujonneuse selon l'une quelconque des revendications précédentes, caractérisée par le fait qu'il est prévu sur l'organe (18) de maintien de goujon au moins un élément de butée (74) pour un pied d'appui (44) monté sur le goujon (46).
